# EUROPÄISCHE PATENTSCHRIFT

(11) **EP 0 668 406 B1**
(45) Veröffentlichungstag und Bekanntmachung des Hinweises auf die Patenterteilung: **24.11.1999**
(21) Anmeldenummer: 95101673.2
(22) Anmeldetag: 08.02.1995
(51) Int. Cl.: E02F 3/92, E02F 7/04

(54) **Verfahren und Vorrichtung zum Absaugen von Gewässergrund**
Method and device for sucking underwater soil
Procédé et dispositif pour l'aspiration du sol sous-marin

(30) Priorität: 21.02.1994 DE 4405451
(43) Veröffentlichungstag der Anmeldung: 23.08.1995
(73) Patentinhaber: Krupp Fördertechnik GmbH, 45143 Essen (DE)
(72) Erfinder: Steinkühler, Siegfried, Dipl.-Ing., D-23611 Bad Schwartau (DE)
(74) Vertreter: John, Ernst, Dipl.-Ing.

(56) Entgegenhaltungen:
- DE-A- 1 484 812
- DE-A- 2 448 308
- GB-A- 318 355
- US-A- 2 125 740
- US-A- 4 760 656
- NAVY TECHNICAL DISCLOSURE BULLETIN, Bd. 4,Nr. 4, April 1979 ARLINGTON US, Seiten 37-39, C. SMITH AND J. MITTLEMAN 'diver's excavating device'

## Beschreibung

Die Erfindung betrifft ein Verfahren zum Absaugen von Gewässergrund und zum Fördern der erhaltenen Feststoff-Wasser-Suspension direkt oder über einen Schüttkasten in einen Laderaum, vorzugsweise eines Laderaumsaugbaggers, wobei mindestens einem Schleppsaugkopf Wasser unter Druck zugeführt wird, das über Druckwasserdüsen in den Gewässergrund gedrückt wird und hierbei ein Aufquellen des Gewässergrundes bewirkt.

Die Erfindung betrifft ferner eine Vorrichtung zur Durchführung des vorgenannten Verfahrens mit mindestens einem direkt zu einem Laderaum oder über einen Schüttkasten führenden Schleppsaugkopf mit einer Druck- und einer Saugleitung, wobei die Druckleitung mit einer oder mehreren im - in Bewegungsrichtung des Schleppsaugkopfes gesehen - vorderen Bereich des Schleppsaugkopfes angeordneten und auf den Gewässergrund gerichteten Druckwasserdüsen in Verbindung steht.

Der in der DE 14 84 812 C3 beschriebene Schleppsaugkopf weist mehrere nebeneinander in geringem Abstand über dem Boden angeordnete Druckwasserdüsen zur Einbringung des Druckwassers in den Boden und einen rückwärtigen Saugspalt auf, der von einer um eine horizontale Querachse frei schwenkbaren sich nach rückwärts erstreckenden Haube durch ihre rückwärtige Kante gebildet wird. Die Saugspaltbreite wird durch Gleitschuhe an der rückwärtigen Kante der Haube bestimmt. Durch diese Konstruktion kann der Schleppsaugkopf nach vorn abdichtend aufliegen, wobei mit Hilfe der Strahldüsenreihe ein Druckpotential in eine gewünschte Tiefe des Gewässergrundes eingebracht wird. Hierdurch wird der Gewässergrund im Bereich des Saugspaltes etwa vollständig aufgequollen. Der Nachteil dieses Schleppsaugkopfes und des hiermit durchführbaren Verfahrens liegt in dem ungünstigen Verhältnis der Massen des abgesaugten Gewässergrundes und der transportierten Wassermenge, das sich auf etwa 1 : 3 beläuft. Um zufriedenstellende Grundmengen lösen zu können, ist ein erheblicher Druckwasserdruck von ca. 6 bar aufzubringen.

In der DE 24 48 308 C2 wird vorgeschlagen, dem Schleppsaugkopf sowohl eine in der Saugleitung liegende Saugpumpe als auch eine in der Druckwasserleitung liegende Druckpumpe zuzuordnen, worüber der Innenraum des Laderaumes absaugbar ist, so daß das abgesaugte Wasser als Transportmedium für die Feststoffe in die Nähe der Mündung der Saugleitung zurückgeführt werden kann. Die Ansaugung des Überlaufwassers erfolgt über einen Saugkorb, der in dem Laderaum bzw. dem Schüttkasten in der Höhe entsprechend dem dortigen Füllstand eingestellt wird.

Weitere Probleme ergeben sich beim Be- und Entladen des Laderaumes von Laderaumsaugbaggern.

Zunächst muß beim Beladen dafür gesorgt werden, daß das einen hohen Wasseranteil aufweisende Wasser-Feststoff-Gemisch weitgehend vom Wasser befreit wird, um die Ladekapazität des Laderaumes optimal ausnutzen zu können. Hierzu wird das von den Baggerpumpen geförderte Gemisch über U-Rohre oder offene Rinnen an einem Laderaumende eingeleitet, wonach das Gemisch den Laderaum der Länge nach durchströmt, wobei sich der Gewässergrund (die Feststoffanteile) absetzen und das Transportwasser, soweit es nicht, wie vorbeschrieben, abgesaugt wird, über höhenverstellbare Überlaufwehre in die See abgeleitet werden kann. Im ablaufenden oder abgepumpten Transportwasser sind noch Fein- und Feinstkornfeststoffanteile enthalten, die als sogenannte Überlaufverluste im wesentlichen von der Durchströmgeschwindigkeit im Laderaum abhängen.

Um die Überlaufverluste zu minimieren, ist bereits vorgeschlagen worden, das Feststoff-Wasser-Gemisch über einen mitschiffs angeordneten Schüttkasten in den Laderaum einzuleiten. Die Überläufe befinden sich an den beiden Stirnseiten des Laderaumes. Dadurch wird die mittlere Durchflußgeschwindigkeit im Laderaum rechnerisch halbiert, so daß die Absetzverhältnisse für die mitgeförderten Feststoffe verbessert werden und die Beladezeit entsprechend verkürzt ist. Überlaufverluste können hierdurch um ca. ein Drittel reduziert werden.

Zum Entleeren des mit Feststoffen gefüllten Laderaumes müssen die Feststoffe zunächst wieder fließfähig gemacht werden, was durch Zufuhr von Wasser auf die Feststoffoberfläche oder durch Wassereinlaß über Bodendüsen im Laderaum oder ähnliches geschieht. Hierzu wurde in der DE 24 57 020 C3 vorgeschlagen, das fließfähige Feststoff-Wasser-Gemisch in einen abgesonderten Raum durch eine in der Höhe verstellbare Überlaufeinrichtung abzuleiten oder das fließfähige Feststoff-Wasser-Gemisch aus dem mit einer längsschiffs geneigten Bodenfläche und an deren tiefsten Stelle mit einer verschließbaren Bodenöffnung ausgerüsteten Laderaum abfließen zu lassen. Die Überlaufeinrichtung als steuerbares Ablaufwehr kann aus mehreren übereinander angeordneten Klappen bzw. Ringwehren bestehen.

Aus der GB-A-318 355 ist ein Verfahren und eine Vorrichtung zum Absaugen von Gewässergrund und zum Fördern der erhaltenen Feststoff-Wasser-Suspension in einen Laderaum eines Baggers bekannt, wobei Wasser zugeführt wird, das über Düsen in den Gewässergrund gedrückt wird und hierbei eine Aufbereitung des Gewässergrundes bewirkt. Von dem den Düsen unter Druck zugeführten Wasserstrom wird ein Teilstrom abgezweigt, der als Saugstrahl zur Erzeugung eines Unterdrucks im Saugrohr durch eine entsprechende Strahldüse in eine Förderleitung gerichtet wird, die am oberen Ende des Saugrohres ansetzt. Der Saugkopf erstreckt sich senkrecht nach unten, um Material aus Bodenvertiefungen entnehmen zu können. Als Schleppkopf eignet er sich - auch wegen seiner geringen Breite - nicht.

Aus der US-Veröffentlichung "Navy Technical Disclosure Bulletin", Bd. 4, Nr. 4, April 1979, Seiten 37-39, ist weiter eine Vorrichtung für Taucher zur Entnahme von Gewässergrund und Abfördern der erhaltenen Feststoff-Wasser-Suspension bekannt. Auch bei dieser Vorrichtung wird ein Druckwasserstrom durch eine Druckwasserdüse auf den Gewässergrund gerichtet und auch von diesem Druckwasserstrom wird ein Teilstrom abgezweigt, der durch eine Teiloder in eine sich an ein Saugrohr anschließende Förderleitung hinein gerichtet wird, um im Saugrohr einen Unterdruck und damit die Saugwirkung zu erzeugen. Durch die bestimmungsgemäße Verwendung der Vorrichtung durch Taucher und die geringen Breitenabmessungen des Saugkopfes ist auch diese Vorrichtung nicht als Schleppsaugkopf geeignet.

Aus der US-A-4 760 656 ist schließlich eine Vorrichtung zum Abbau von Erzen bekannt, bei dem Wasser unter Druck durch eine Düse auf das Erzvorkommen gerichtet wird, wobei der Wasserstrahl durch die Düse das Erz lockert und außerdem eine Erz-Wasser-Suspension erzeugt, die durch ein Saugrohr abgesaugt wird. Von dem Druckwasserstrahl wird auch hier ein Teilstrom abgezweigt und zur Erzeugung eines Unterdrucks im Saugrohr in eine sich an das Saugrohr anschließende Förderleitung gerichtet. Da der Düsenstrahl eine "Erz-Wasser-Pfütze" erzeugen muß, ist auch diese Vorrichtung als Schleppsaugkopf nicht geeignet.

Der Erfindung liegt die Aufgabe zugrunde, das Verhältnis der geförderten Feststoffanteile zum beim Absaugen mitgepumpten Wasser zu verbessern, ohne auf die bei bisher bekannten Verfahren oder Anlagen erreichbaren Vorteile verzichten zu müssen.

Diese Aufgabe wird durch das im Anspruch 1 beschriebene Verfahren gelöst, das erfindungsgemäß dadurch gekennzeichnet ist, daß von dem in den Schleppsaugkopf eingeleiteten Druckwasser vor Erreichen des Gewässergrundes ein Treibwasserstrom abgeteilt bzw. abgezweigt wird und daß der Treibwasserstrom durch mindestens eine - in Bewegungsrichtung des Schleppsaugkopfes betrachtet - am hinteren Ende des Schleppsaugkopfes angeordnete Treibwasserdüse auf das Saugrohr des Schleppsaugkopfes gerichtet wird und in Richtung des Saugrohres in den Saugbereich eintritt.

Die Erfindung beruht auf der Erkenntnis, daß während des Aufnehmens von Gewässergrund zwei Arbeiten durchzuführen sind, nämlich zum einen das Aufschwemmen des Gewässergrundes und zum anderen dessen Beschleunigung in Richtung des Saugrohres. Um die bewährte Anordnung der Düsen(reihe) an der vorderen Schleppsaugkopfkante beibehalten zu können, wodurch unter Berücksichtigung der Schleppbewegung eine nach hinten gerichtete Feststoff-Wasser-Gemisch-Strömung entsteht, wird durch Teilumleitung des Wassers in den Bereich der hinteren Kante dort über Düsen eingeleitetes Wasser als Treibwasserstrom ausgenutzt. Hierdurch ist es möglich, eine größere Wassermenge zum Aufquellen (Lösen) des Gewässergrundes einzubringen. Das Gemisch wird durch den Treibwasserstrom aktiv beschleunigt. Durch diese Maßnahme kann der Feststoffanteil im geförderten Gemisch erheblich erhöht werden. Der Treibwasserstrom zur aktiven Beschleunigung des gelockerten Gewässergrundes tritt vorzugsweise am hinteren Ende des Schleppsaugkopfes in Richtung des Saugrohres (20) in den Saugbereich (31) ein. Durch diese Maßnahme ist gewährleistet, daß die jeweiligen Düsenstrahlen nicht gegeneinanderwirken und sich teilweise kompensieren.

Weiterbildungen des erfindungsgemäßen Verfahrens sind in den Ansprüchen 2 bis 10 beschrieben.

So wird der aus den Druckwasserdüsen austretende Druckwasserstrom im wesentlichen senkrecht und/oder - in Bewegungsrichtung des Schleppsaugkopfes gesehen - im vorderen Bereich des Schleppsaugkopfes auf den Gewässergrund gerichtet, wodurch eine optimale Lockerung bzw. ein optimales Aufquellen des Gewässergrundes im Saugbereich erzielt werden kann.

Das Mengenverhältnis vom Druckwasserstrom zum Treibwasserstrom werden in Abhängigkeit von der Gewässergrundbeschaffenheit geregelt oder gesteuert. Je nach Gewässergrund kann der zum Aufquellen benötigte Druckwasserstrom zugunsten des Treibwasserstromes minimiert werden und umgekehrt. Vorteilhaft ist ein Verhältnis von Druckwasserstrom zu Treibwasserstrom von 40 : 60.

Nach einer weiteren Ausgestaltung der Erfindung wird der über dem Gewässergrund liegende Saugbereich, in den die zwei Teilströme geleitet werden, durch eine Haube des Schleppsaugkopfes gegenüber dem umliegenden Wasser im wesentlichen abgeschirmt, so daß die Menge des Treibwasserstromes und des Druckwasserstromes die Transportwassermenge im Saugrohr darstellt. Durch die abschirmende Haube kann gewährleistet werden, daß beim Absaugen die Umgebungsbelastung vermieden wird.

Um die Gewässerbelastung so gering wie möglich zu halten, wird nach einer weiteren Ausgestaltung der Erfindung das dem Schleppsaugkopf zugeführte Wasser aus dem Überlaufwasser im Laderaum zumindest teilweise, vorzugsweise ganz entnommen. Vorzugsweise wird das Wasser aus dem Laderaum über einen zentralen Absaugschacht entnommen oder abgesaugt. Nach einer Weiterbildung der Erfindung wird der genannte Absaugschacht sowohl zum Leeren des Laderaumes beim Ablassen des fließfähig gemachten Feststoff-Wasser-Gemisches, vorzugsweise nach Absenken von Überlaufwehren, als auch zur Entnahme von Überlaufwasser beim Beladen benutzt.

Vorzugsweise werden die Verfahrensparameter, wie Druckwasserdruck, Saugleistung etc., so eingestellt, daß die Transportwassermenge im Saugrohr etwa gleich der Feststoffmenge ist.

Die genannte Aufgabe wird ferner durch die Vorrichtung nach Anspruch 11 gelöst, die erfindungsgemäß dadurch gekennzeichnet ist, daß von der Druck-leitung eine Teilleitung abzweigt, die zu mindestens einer - in Bewegungsrichtung des Schleppsaugkopfes gesehen - im hinteren Bereich des Schleppsaugkopfes angeordneten Treibwasserdüse führt und daß die Austrittsöffnungen der Treibwasserdüsen in Richtung des Saugrohres gerichtet sind. Die Vorteile ergeben sich entsprechend dem vorbeschriebenen Verfahren. Die Austrittsöffnungen der Treibwasserdüsen sind in Richtung des Saugrohres gerichtet, um eine optimale Beschleunigung des gelösten Feststoffanteiles vom Gewässergrund zu bewirken.

Bevorzugte Ausführungsformen der Vorrichtung sind in den Ansprüchen 12 bis 19 beschrieben.

So sind die Düsen- und/oder Teilleitungsdurchlaßquerschnitte verstellbar, vorzugsweise hydraulisch verstellbar. Hiermit kann über Regel- oder Steuerventile das jeweilige Fördervolumen bedarfsangepaßt werden, ohne daß Umbauten oder ein Austausch des Saugrohres notwendig sind.

Die Druckwasserdüsen an der vorderen Kante und/oder die Treibwasserdüsen werden in einer Reihe nebeneinanderliegend (und parallel zueinander) angeordnet, so daß sich eine gleichmäßige Verteilung des Druckwasserstromes zum Aufquellen des Gewässergrundes sowie des Treibwasserstromes ergibt.

Der Schleppsaugkopf wird von einer um eine horizontale Achse schwenkbaren Haube abgedeckt, deren seitliche und hintere Auflagekante im wesentlichen spaltfrei auf dem Gewässergrund aufliegt. Bei vorzugsweiser Rundumabdichtung des Saugbereiches gegenüber umliegenden Gewässermassen kann das Verhältnis der Feststoffanteile zu den Wasseranteilen im Saugrohr zugunsten der Feststoffanteile erheblich verbessert werden, vorzugsweise etwa zu gleichen Anteilen.

Um einem unebenen Gewässergrund Rechnung zu tragen, ist die Haube mehrteilig ausgeführt und weist schwenkbare oder heb- und senkbare Teilwände zur Anpassung an Gewässerunebenheiten auf.

Die Druckleitung ist mit einem Absaugschacht des Laderaumes verbunden, so daß das beim Baggern geförderte Überlaufwasser im Kreislauf benutzt werden kann. Der Absaugschacht ist vorzugsweise ein zentraler Schacht, der etwa in der Mitte des Laderaumes liegt. Nach einer weiteren Ausgestaltung der Erfindung ist die Saugleitung derart angeordnet, daß sie Feststoff-Wasser-Suspensionen in zwei über den Laderaumstirnseiten angeordnete Schüttkästen in den Laderaum fördert.

Nach einer weiteren Ausgestaltung der Erfindung verfügt der zentrale Absaugschacht über in der Höhe verstellbare Überlaufeinrichtungen, die vorzugsweise als Ringwehre ausgebildet sind.

Durch diese Konstruktion ist es möglich, den zentralen Absaugschacht sowohl zum Rückführen des Überlaufwassers beim Beladen als auch beim Entladen nach Fluidisierung des Feststoffes auszunutzen.

Um etwa verlorengegangenes Druckwasser ersetzen zu können und/oder um den Feststoff in dem Laderaum fließfähig zu machen, ist mindestens ein Zusatzwasseranschluß vorgesehen, durch den zum Druckwasser fehlende Mengen angesaugt werden können.

Ein Ausführungsbeispiel der Erfindung ist in den Zeichnungen dargestellt. Es zeigen
- Fig. 1: eine Längsschnittansicht eines Laderaumsaugbaggers,
- Fig. 2: eine Draufsicht auf den Laderaumsaugbagger nach Fig. 1,
- Fig. 3: einen Schleppsaugkopf in einer Schnittansicht und
- Fig.4: eine Ansicht der Unterseite des Schleppsaugkopfes nach Fig. 3.

Der in Fig. 1 und 2 dargestellte Laderaumsaugbagger 10 besitzt einen etwa in der Schiffsmitte gelegenen Laderaum 11 und kann durch jeweils stirnseitig angeordnete Schüttkästen 12 befüllt werden. Das über eine Förderleitung 13 geförderten FeststoffWasser-Gemisch wird über Rinnen 14 in die Schüttkästen 12 transportiert und fließt in den Laderaum 11. Der Wasseranteil fließt in Richtung des zentralen Absaugschachtes 15. Das sich in diesem Absaugschacht 15 sammelnde Überlaufwasser wird über eine Leitung 16 mittels einer Pumpe 17 in eine Druckleitung 18 geleitet, die zum Schleppsaugkopf 19 führt. Neben dieser Druck-leitung 18 führt noch ein Saugrohr 20 vom Schleppsaugkopf 19 zu der Saugpumpe 22, über die Förderleitung 13 gelangt das Feststoff-Wasser-Gemisch in die Rinnen 14. Der zentrale Absaug- und Überlaufschacht 15 besitzt noch ein Bodenventil 21, das über die bereits genannte Leitung 16 mit der Pumpe 17 und der Saugpumpe 22 in Verbindung steht. Das fluidisierte Feststoffgemisch kann über ein steuerbares Ablaufwehr in den zentralen Absaugschacht 15 geleitet und von dort aus abgefördert werden. Der Boden des Laderaumes 11 ist jeweils in Richtung des zentralen Ablaufschachtes 15 geneigt ausgebildet. Eine nähere Beschreibung der Funktion des Absaugschachtes 15 in Verbindung mit den Fluidisierungseinrichtungen ist in der DE 24 57 020 C3 beschrieben. Prinzipell ist es jedoch ebenso möglich, das benötigte Wasser für die Druckleitung 18 über das Bodenventil 21 von außen anzusaugen.

Eine vergrößerte Darstellung des Schleppsaugkopfes 19 zeigt Fig. 3. Der Schleppsaugkopf 19 besitzt die bereits beschriebene Druckleitung 18, die sich in eine erste Leitung 181 und eine zweite Leitung 182 aufteilt, letztere ist mit einem Mengenregler 183 versehen. Das ankommende Wasser 25 teilt sich in den Treibwasserstrom 26 und den Druckwasserstrom 27 auf. Der Treibwasserstrom 26 tritt über eine oder mehrere Treibwasserdüsen 28, die in Reihe nebeneinander angeordnet sind (vgl. Fig. 4), in Richtung des Saugrohres 20 aus. Der Druckwasserstrom 27 wird mehreren in Reihe angeordneten Druckwasserdüsen 29 zugeführt. Die Druckwasserdüsen 29 sind an der vorderen Kante des Saugbereiches 31 des Schleppsaugkopfes 19 und die Treibwasserdüsen 28 an der hinteren Kante angeordnet. Der Schleppsaugkopf 19 wird durch eine Haube 30 allseitig abgedeckt, so daß der Saugbereich 31 nach außen hin. abgeschirmt ist. Um auch bei unebenem Gewässergrund eine hohe Abschirmung zu erzielen, ist die Haube 30 vorzugsweise mehrteilig ausgebildet und/oder besitzt schwenk- oder heb- und senkbare Wandteile. Dies wird in Fig. 3 durch ein mittels eines Kreises 33 symbolisiertes Gelenk angedeutet.

Der Schleppsaugkopf 19 besitzt eine aus mehreren Dach-Teilen 34 bestehende Haube 30, die heb- und senkbare Teilwände als Seitenscheiben 32 besitzt. Die Treibwasserdüsen 28 sind im hinteren und die Druckwasserdüsen 29 im vorderen Bereich der Haube 30 angeordnet.

Die erfindungsgemäße Vorrichtung arbeitet folgendermaßen.

Während des Baggerns schleppt der Laderaumsaugbagger 10 einen oder mehrere Schleppsaugköpfe 19 beispielsweise mit einer Geschwindigkeit von ca. 1 m/s über den Grund. Durch den Druckwasserstrom 27 wird der Gewässergrund gelöst und zusammen mit dem sich aus dem Treibwasserstrom 26 und dem Druckwasserstrom 27 ergebenden Gesamtwasserstrom mittels Pumpe 17 in den Laderaum 11 gefördert. Der zentrale Absaugschacht 15 wird hierbei als Überlaufschacht während des Beladens des Laderaumes genutzt. Von dort aus wird das Überlaufwasser abgesaugt und im Kreislauf dem Schleppsaugkopf 19 erneut zugeführt. Da der Druck des Druckwasserstromes 27 gleich dem Druck des Treibwasserstromes 26 ist und auf einen Wert zwischen 3 und 5 bar eingestellt wird, kann die Pumpe 17 entsprechend dimensioniert werden. Eine um ca. 20 % geringere Gesamtpumpenleistung gegenüber dem bisherigen Verfahren ergibt sich auch daraus, daß die Beschleunigung des Feststoff-Wasser-Gemisches nicht mehr durch die Saugpumpe erfolgt, da von dem Schleppsaugkopf 19 kein Umgebungswasser mehr angesaugt wird. Durch Einbringen der gesamten Transportwassermenge als Druck- bzw. Treibwasser in den Schleppsaugkopf 19 kann der Feststoffanteil in dem Feststoff-Wasser-Gemisch auf 50 % erhöht werden. Durch die relative Erhöhung der Feststoffördermenge kann die Beladezeit halbiert oder bei Beibehaltung der ursprünglichen Beladezeit ein Saugrohr einschließlich der Hubeinrichtungen eingespart werden. Die Erhöhung der Feststoffmengen in dem Feststoff-Wasser-Gemischstrom führt gleichzeitig zu einer Reduzierung der Durchflußgeschwindigkeit im Laderaum 11 und einer hiermit verbundenen Reduzierung der Überlaufverluste. Bei Wegfall eines Saugrohres kann die vorhandene freigewordene Baggerpumpe als Rückführpumpe für das Transportwasser zum Schleppsaugkopf 19 in geschlossenem Kreislauf und als Druckerhöhungspumpe für das Verspülen genutzt werden. Ggf. ist es möglich, bei Bedarf über das Bodenventil 21 des Absaugschachtes 15 Außenwasser zuzumischen oder ausschließlich mit Außenwasser zu arbeiten. Dies kann ggf. automatisch erfolgen, z.B. dann, wenn das Vakuum vor der Saugpumpe oder die Gemischkonzentration vorgegebene Grenzwerte überschreitet.

Beim Entladen des Laderaumes 11, welches prinzipiell nach der in der DE 24 57 020 C3 beschriebenen Weise vorgenommen wird, kann zusätzlich der Vorteil genutzt werden, daß die Entladung des fluidisierten Feststoffes über den Absaugschacht 15 erfolgt.

## Patentansprüche

1. Verfahren zum Absaugen von Gewässergrund und zum Fördern der erhaltenen Feststoff-Wasser-Suspension direkt oder über einen Schüttkasten in einen Laderaum (11), vorzugsweise eines Laderaumsaugbaggers (10), wobei mindestens einem Schleppsaugkopf (19) Wasser (25, 27) unter Druck zugeführt wird, das über Druckwasserdüsen (29) in den Gewässergrund gedrückt wird und hierbei ein Aufquellen des Gewässergrundes bewirkt,
**dadurch gekennzeichnet,**
daß von dem in den Schleppsaugkopf (19) eingeleiteten Druckwasser (25, 27) vor Erreichen des Gewässergrundes ein Treibwasserstrom (26) abgeteilt wird und daß der Treibwasserstrom (26) durch mindestens eine - in Bewegungsrichtung des Schleppsaugkopfes (19) betrachtet - am hinteren Ende des Schleppsaugkopfes (19) angeordnete Treibwasserdüse (28) auf das Saugrohr (20) des Schleppsaugkopfes (19) gerichtet wird und in Richtung des Saugrohres (20) in den Saugbereich (31) eintritt.

2. Verfahren nach Anspruch 1, dadurch gekennzeichnet, daß der aus den Druckwasserdüsen (29) austretende Druckwasserstrom (27) im wesentlichen senkrecht und/oder - in Bewegungsrichtung des Schleppsaugkopfes (19) gesehen - im vorderen Bereich des Schleppsaugkopfes (19) auf den Gewässergrund gerichtet ist.

3. Verfahren nach Anspruch 1 oder 2, dadurch gekennzeichnet, daß das Mengenverhältnis vom Druckwasserstrom (27) zum Treibwasserstrom (26) in Abhängigkeit von der Gewässergrundbeschaffenheit geregelt oder gesteuert wird.

4. Verfahren nach Anspruch 3, dadurch gekennzeichnet, daß das Verhältnis von Druckwasserstrom (27) zu Treibwasserstrom (26) etwa 40 : 60 beträgt.

5. Verfahren nach einem der Ansprüche 1 bis 4, dadurch gekennzeichnet, daß der über dem Gewässergrund liegende Saugbereich (31) durch eine Haube (30) des Schleppsaugkopfes (19) gegenüber dem Umgebungswasser im wesentlichen abgeschirmt ist, so daß die Menge des Treibwasserstromes (26) und des Druckwasserstromes (27) die Transportwassermenge im Saugrohr (20) darstellt.

6. Verfahren nach einem der Ansprüche 1 bis 5, dadurch gekennzeichnet, daß das Wasser (25) dem Schleppsaugkopf (19) mit einem Druck von 3 bis 5 bar zugeführt wird.

7. Verfahren nach einem der Ansprüche 1 bis 6, dadurch gekennzeichnet, daß das Wasser (25) dem Überlaufwasser im Laderaum (11) zumindest teilweise, vorzugsweise ganz entnommen wird.

8. Verfahren nach Anspruch 7, dadurch gekennzeichnet, daß das Wasser (25) aus dem Laderaum (11) über einen vorzugsweise zentralen Absaugschacht (15) entnommen oder abgesaugt wird.

9. Verfahren nach Anspruch 8, dadurch gekennzeichnet, daß der Absaugschacht (15) sowohl zum Leeren des Laderaumes (11) beim Ablassen des fließfähig gemachten Feststoff-Wasser-Gemisches als auch zur Entnahme von Überlaufwasser (Wasser 25) beim Beladen benutzt wird.

10. Verfahren nach einem der Ansprüche 1 bis 9, dadurch gekennzeichnet, daß die Transportwassermenge im Saugrohr (20) etwa gleich groß der Feststoffmenge ist.

11. Vorrichtung zur Durchführung des Verfahrens nach einem der Ansprüche 1 bis 10, mit mindestens einem direkt zu einem Laderaum (11) oder über einen Schüttkasten (12) führenden Schleppsaugkopf (19) mit einer Druck- und einer Saugleitung (20), wobei die Druckleitung (18, 181) mit einer oder mehreren im - in Bewegungsrichtung des Schleppsaugkopfes (19) gesehen - vorderen Bereich des Schleppsaugkopfes (19) angeordneten und auf den Gewässergrund gerichteten Druckwasserdüsen (29) in Verbindung steht,
**dadurch gekennzeichnet,**
daß von der Druckleitung (18, 181) eine Teilleitung (182) abzweigt, die zu mindestens einer - in Bewegungsrichtung des Schleppsaugkopfes (19) gesehen - im hinteren Bereich des Schleppsaugkopfes (19) angeordneten Treibwasserdüse (28) führt und daß die Austrittsöffnungen der Treibwasserdüsen (28) in Richtung des Saugrohres (20) gerichtet sind.

12. Vorrichtung nach Anspruch 11, dadurch gekennzeichnet, daß die Düsen und/oder Teilleitungsdurchlaßquerschnitte verstellbar sind, vorzugsweise hydraulisch.

13. Vorrichtung nach Anspruch 11 oder 12 dadurch gekennzeichnet, daß die Druckwasserdüsen (29) an der vorderen Kante und/oder die Treibwasserdüsen (28) in einer Reihe nebeneinanderliegend angeordnet sind.

14. Vorrichtung nach einem der Ansprüche 11 bis 13, dadurch gekennzeichnet, daß der Schleppsaugkopf (19) von einer um eine horizontale Achse schwenkbaren Haube (30) abgedeckt wird, deren seitliche und hintere Auflagekante im wesentlichen spaltfrei auf dem Gewässergrund aufliegt.

15. Vorrichtung nach Anspruch 14, dadurch gekennzeichnet, daß die Haube (30) mehrteilig ausgeführt ist und schwenkbare oder heb- und senkbare Teilwände zur Anpassung an Gewässergrundunebenheiten aufweist.

16. Vorrichtung nach einem der Ansprüche 11 bis 15, dadurch gekennzeichnet, daß die Druckleitung (18) mit einem Absaugschacht (15) des Laderaumes (11) verbunden ist.

17. Vorrichtung nach Anspruch 16, dadurch gekennzeichnet, daß der Absaugschacht (15) ein zentraler Schacht ist, der etwa in der Mitte des Laderaumes (11) liegt.

18. Vorrichtung nach Anspruch 16 oder 17, dadurch gekennzeichnet, daß das Saugrohr (20) die Feststoff-Wasser-Suspension in zwei an den Laderaumstirnseiten angeordnete Schüttkästen (12) fördert.

19. Vorrichtung nach einem der Ansprüche 15 bis 18, dadurch gekennzeichnet, daß der zentrale Absaugschacht (15) über in der Höhe verstellbare Überlaufeinrichtungen verfügt, die vorzugsweise als Ringwehre ausgebildet sind.

## Claims

1. Method of suction dredging of the bottom of the sea or waterway and for conveying the solid/water suspension thus obtained directly or by way of a bulk container box into a hold (11), preferably of a suction dredger (10) with hold storage, wherein water (25, 27) is delivered under pressure to at least one trailing suction head (19) and is forced through pressurised water nozzles (29) into the bottom of the sea or waterway, thus stirring up the bottom, characterised in that before the pressurised water (25, 27) introduced into the trailing suction head (19) reaches the bottom of the sea or watenvay a propelling water stream (26) is divided off from it and that the propelling water stream (26) is directed through at least one propelling water nozzle (28) disposed at the rear end of the trailing suction head (19) - when viewed in the direction of movement of the trailing suction head (19) - and onto the suction pipe (20) of the trailing suction head (19) and enters the suction region (31) in the direction of the suction pipe (20).

2. Method as claimed in Claim 1, characterised in that the pressurised water stream (27) emerging from the pressurised water nozzles (29) is directed substantially vertically and/or - when viewed in the direction of movement of the trailing suction head (19) - in the front region of the trailing suction head (19) onto the bottom of the sea or waterway.

3. Method as claimed in Claim 1 or 2, characterised in that the quantitative ratio of the pressurised water stream (27) to the propelling water stream (26) is regulated or controlled as a function of the nature of the bottom of the sea or waterway.

4. Method as claimed in Claim 3, characterised in that the ratio of the pressurised water stream (27) to the propelling water stream (26) is approximately 40 : 60.

5. Method as claimed in one of Claims 1 to 4, characterised in that the suction region (31) which lies above the bottom of the sea or waterway is substantially shielded by a hood (30) of the trailing suction head (19) against the surrounding water, so that the quantity of the propelling water stream (26) and of the pressurised water stream (27) constitutes the quantity of transport water in the suction pipe (20).

6. Method as claimed in one of Claims 1 to 5. characterised in that the water (25) is delivered to the trailing suction head (19) at a pressure of 3 to 5 bars.

7. Method as claimed in one of Claims 1 to 6, characterised in that at least part but preferably all of the water (25) is taken from the overflow water in the hold (11).

8. Method as claimed in Claim 7, characterised in that the water (25) is extracted or drawn off from the hold (11) by way of a preferably central extraction shaft (15).

9. Method as claimed in Claim 8, characterised in that the extraction shaft (15) is used both for emptying the hold (11) when letting out the solid/water mixture which has been made flowable and also for removing overflow water (water 25) during charging.

10. Method as claimed in one of Claims 1 to 9, characterised in that the quantity of transport water in the suction pipe (20) is approximately equal to the quantity of solid material.

11. Apparatus for carrying out the method as claimed in one of Claims 1 to 10, with at least one trailing suction head (19) leading directly or by way of a bulk container box (12) to a hold (11) and having a pressure pipe and a suction pipe (20), wherein the pressure pipe (18, 181) communicates with one or more pressurised water nozzles (29) which are disposed in the front region - when viewed in the direction of movement of the trailing suction head (19) - of the trailing suction head (19) and are directed onto the bottom of the sea or waterway, characterised in that from the pressure pipe (18, 181) a branch pipe (182) is branched off which leads to at least one propelling water nozzle (28) disposed - when viewed in the direction of movement of the trailing suction head (19) - in the rear region of the trailing suction head (19), and that the outlet holes in the propelling water nozzles (28) are directed in the direction of the suction pipe (20).

12. Apparatus as claimed in Claim 11, characterised in that the passage cross-sections of the nozzles and/or of the branch pipe are adjustable, preferably hydraulically.

13. Apparatus as claimed in Claim 11 or 12, characterised in that the pressurised water nozzles (29) on the front edge and/or the propelling water nozzles (28) are disposed so that they lie adjacent to one another in a row.

14. Apparatus as claimed in one of Claims 11 to 13, characterised in that the trailing suction head (19) is covered by a hood (30) which is pivotable about a horizontal axis and of which the lateral and rear bearing edge rests on the bottom of the sea or waterway substantially without a gap.

15. Apparatus as claimed in Claim 14, characterised in that the hood (30) is of multi-part construction and has wall parts which can be pivoted or raised and lowered in order to adapt to irregularities of the bottom.

16. Apparatus as claimed in one of Claims 11 to 15, characterised in that the pressure pipe (18) is connected to an extraction shaft (15) of the hold (11).

17. Apparatus as claimed in Claim 16, characterised in that the extraction shaft (15) is a central shaft which lies approximately in the middle of the hold (11).

18. Apparatus as claimed in Claim 16 or 17, characterised in that the suction pipe (20) conveys the solid/water suspension into two bulk container boxes (12) disposed at the ends of the hold.

19. Apparatus as claimed in one of Claims 15 to 18, characterised in that the central extraction shaft (15) has overflow arrangements which are adjustable in height and are preferably constructed as ring weirs.

## Revendications

1. Procédé d'aspiration du sol sous-marin et de transport de la suspension eau-matière solide obtenue, directement ou par l'intermédiaire d'un caisson de chargement, dans une cale de stockage (11), de préférence d'une drague suceuse (10) équipée d'une cale de stockage , en envoyant de l'eau (25, 27) sous pression vers au moins une tête suceuse traînante (19), cette eau étant envoyée sous pression, par des buses d'eau sous pression (29), dans le sol sous-marin et y provoquant un soulèvement du fond sous-marin,
caractérisé
en ce qu'avant d'atteindre le sol sous-marin, l'eau sous pression (25, 27), envoyée dans la tête suceuse traînante (19), est partagée pour donner un courant d'eau d'entraînement (26) et en ce que le courant d'eau d'entraînement (26) est dirigé sur le tube d'aspiration (20) de la tête suceuse traînante (19) au travers d'au moins une buse d'eau d'entraînement (28), disposée à l'extrémité arrière de la tête suceuse traînante (19) - en regardant dans le sens de déplacement de la tête suceuse traînante (19) -, et en ce qu'elle pénètre dans la zone d'aspiration (31) en étant orientée vers le tube d'aspiration (20).

2. Procédé suivant la revendication 1, caractérisé en ce que le courant d'eau sous pression (27), sortant des buses (29) d'eau sous pression, est dirigé, de façon essentiellement verticale, vers le sol sous-marin et/ou dans la zone avant de la tête suceuse traînante (19) - en regardant dans le sens de déplacement de la tête suceuse traînante (19) -.

3. Procédé suivant la revendication 1 ou la revendication 2, caractérisé en ce que la proportion des quantités d'eau du courant sous pression (27) par rapport au courant d'entraînement (26) est réglé ou commandé en fonction de la consistance du sol sous-marin.

4. Procédé suivant la revendication 3, caractérisé en ce que la proportion du courant d'eau sous pression (27) par rapport au courant d'eau d'entraînement (26) est d'environ 40:60.

5. Procédé suivant l'une des revendications 1 à 4, caractérisé en ce que la zone d'aspiration (31) située au-dessus du sol sous-marin est protégée, face aux eaux environnantes, par un capotage (30) de la tête suceuse traînante (19), de façon que le débit du courant d'eau d'entraînement (26) et celui du courant d'eau sous pression (27) représentent le débit d'eau transporté dans le tube d'aspiration (20).

6. Procédé suivant l'une des revendications 1 à 5, caractérisé en ce que l'eau (25) est envoyée à la tête suceuse traînante (19), sous une pression de 3 à 5 bar.

7. Procédé suivant l'une des revendications 1 à 6, caractérisé en ce que l'eau (25) provient, au moins en partie et de préférence, en totalité, de l'eau de débordement de la cale de stockage (11).

8. Procédé suivant la revendication 7, caractérisé en ce que l'eau (25) est retirée, ou est aspirée, de la cale de stockage (11) par un puits d'aspiration (15), de préférence central.

9. Procédé suivant la revendication 8, caractérisé en ce que le puits d'aspiration (15) est utilisé aussi bien pour vider la cale de stockage (11) lors du dépôt du mélange eau-matière solide rendu liquide, qu'également au chargement, pour retirer l'eau de débordement (eau 25) lors du chargement.

10. Procédé suivant l'une des revendications 1 à 9, caractérisé en ce que la quantité d'eau de transport dans le tube d'aspiration (20) est sensiblement de même grandeur que la quantité de matière solide.

11. Dispositif pour l'exécution du procédé suivant l'une des revendications 1 à 10, comportant au moins une tête suceuse traînante (19) comportant une conduite sous pression et une conduite d'aspiration (20) et conduisant, directement ou par l'intermédiaire d'un caisson de chargement (12), dans une cale de stockage (11), la conduite sous pression (18, 181) étant reliée à une ou plusieurs buses (29) d'eau sous pression disposées dans la zone avant de la tête suceuse traînante (19) - en regardant dans le sens de déplacement de la tête suceuse traînante (19) - et dirigées vers le sol sous-marin,
caractérisé
en ce qu'une branche de conduite (182) forme une branche de la conduite sous pression (18, 181) et conduit à au moins une buse d'eau d'entraînement (28) disposée dans la zone arrière de la tête suceuse traînante (19) - en regardant dans le sens de déplacement de la tête suceuse traînante (19) -,
et en ce que les orifices de sortie des buses d'eau d'entraînement (28) sont dirigées vers le tube d'aspiration (20).

12. Dispositif suivant la revendication 11, caractérisé en ce que les buses et/ou les sections de passage de la branche de conduite sont réglables, de préférence hydrauliquement.

13. Dispositif suivant la revendication 11 ou 12, caractérisé en ce que les buses d'eau sous pression (29) sont disposées sur l'arête avant et/ou les buses d'eau d'entraînement (28) sont disposées en ligne les unes à côté des autres.

14. Dispositif suivant l'une des revendications 11 à 13, caractérisé en ce que la tête suceuse traînante (19) est recouverte par un capotage (30) pouvant pivoter autour d'un axe horizontal, et dont les arêtes latérales et arrière reposent sur le sol sous-marin, essentiellement sans laisser d'interstice.

15. Dispositif suivant la revendication 14, caractérisé en ce que le capotage (30) est exécuté en plusieurs parties et présente des parties de parois pouvant pivoter ou monter et descendre pour s'ajuster à des irrégularités du sol sous-marin.

16. Dispositif suivant l'une des revendication 11 à 15, caractérisé en ce que la conduite sous pression (18) est reliée à un puits d'aspiration (15) de la cale de stockage (11).

17. Dispositif suivant la revendication 16, caractérisé en ce que le puits d'aspiration (15) est un puits central, situé sensiblement au milieu de la cale de stockage (11).

18. Dispositif suivant la revendication 16 ou 17, caractérisé en ce que le tube d'aspiration (20) transporte la suspension eau-matière solide dans deux caissons de chargement (12) disposés sur les côtés de la cale de stockage.

19. Dispositif suivant l'une des revendications 15 à 18, caractérisé en ce que le puits d'aspiration central (15) est équipé de dispositifs de débordement réglables en hauteur, qui sont, de préférence, réalisés sous la forme de déversoirs annulaires.
